# EUROPÄISCHE PATENTSCHRIFT

(11) **EP 2 219 927 B1**
(45) Veröffentlichungstag und Bekanntmachung des Hinweises auf die Patenterteilung: **20.02.2013**
(21) Anmeldenummer: 08858402.4
(22) Anmeldetag: 28.11.2008
(51) Int. Cl.: B61B 13/08

(54) **BIEGETRÄGER AUS STAHL FÜR EINE WEICHENANORDNUNG BEI MAGNETSCHWEBEBAHNEN**
FLEXIBLE STEEL SUPPORT FOR A SWITCH ARRANGEMENT IN MAGLEV RAILWAYS
POUTRE SOLLICITÉE EN FLEXION EN ACIER, DESTINÉE À UN SYSTÈME D'AIGUILLAGE POUR TRAINS À SUSTENTATION MAGNÉTIQUE

(30) Priorität: 11.12.2007 DE 202007017388 U
(43) Veröffentlichungstag der Anmeldung: 25.08.2010
(73) Patentinhaber: ThyssenKrupp Transrapid GmbH, 34127 Kassel (DE)
(72) Erfinder: FICHTNER, Karl, 80993 München (DE); KIRSTEIN, Wolfgang, 86420 Diedorf (DE); LIPPERT, Robert, 34369 Hofgeismar (DE)
(74) Vertreter: Lorenz, Bernd Ingo Thaddeus
(86) Internationale Anmeldenummer: PCT/DE2008/001979
(87) Internationale Veröffentlichungsnummer: WO 2009/074130

(56) Entgegenhaltungen:
- DE-U1- 20 208 421
- JP-A- 55 075 001

## Beschreibung

Die Erfindung betrifft einen Biegeträger der im Oberbegriff des Anspruchs 1 angegebenen Gattung.

Eine bekannte Weichenanordnung der hier interessierenden Art besteht aus einer sog. Biegeweiche (z. B. "Magnetbahn Transrapid - Die neue Dimension des Reisens", Hestra-Verlag Darmstadt 1989, Seiten 32 bis 35, DE 10 2004 015 495 A1). Wesentlicher Bestandteil einer derartigen Biegeweiche ist ein biegbarer, aus Stahl bestehender Träger der oben bezeichneten Gattung, der z. B. 78 m lang oder auch länger oder kürzer ist und den Fahrweg bzw. Ausrüstungsteile von diesem trägt. Der Biegeträger ist an einem Ende stationär angeordnet und im übrigen mittels mehrerer Traggestelle und an diesen montierter Laufräder auf Schienen fahrbar gelagert, die quer zu seiner Längsrichtung, die auch die Fahrtrichtung bzw. x-Richtung ist, angeordnet sind. Zur Einstellung der Weiche können die Traggestelle längs der Schienen hin- und hergefahren werden, wodurch der Träger elastisch gebogen und wahlweise auf einen von mehreren, von der Weiche abzweigenden Fahrwegen ausgerichtet wird. Außerdem kann der Träger aus mehreren, in seiner Längsrichtung miteinander verbundenen Abschnitten zusammengesetzt sein.

Der Biegeträger enthält gewöhnlich als Grundelement einen aus einem Kastenprofil mit rechteckigem Querschnitt bestehenden Hohlkörper, der aus zwei seitlichen Stegblechen, einem Untergurt und einem Obergurt zusammengesetzt und durch innen liegende Querwände (Schotten) versteift ist. Außerdem enthält der Biegeträger in den Verlängerungen der Schotten angebrachte Kragarme (Stützbleche) und auf diesen aufgestützte Deckbleche, an denen verschiedene Funktionsteile des Fahrwegs wie z. B. Gleitleisten, Seitenführschienen und Halteelemente für die Statorpakete eines Langstator-Linearmotors od. dgl. befestigt werden.

Damit der Biegeträger zum Einstellen der Weichenanordnung elastisch verformt werden kann, bestehen die Deckbleche und die Funktionsteile aus in Längsrichtung des Fahrwegs vergleichsweise kurz ausgebildeten, einzelne Fahrwegelemente bildenden Teilstücken. Diese haben vorzugsweise eine vom Rastermaß der Magnetschwebebahn abhängigen Länge von z. B. 2064 mm und sind durch schmale, quer zum Hohlkörper erstreckte Spalte voneinander getrennt. Außerdem weisen die Deckbleche eine Anzahl von Schlitzen auf, um zu vermeiden, dass sie sich beim elastischen Biegen des Biegeträgers senkrecht zu ihrer Oberfläche, d. h. in z-Richtung, verwerfen oder falten, d.h. eine Reduktion der Steifigkeit und Beanspruchung der Weiche um die z-Achse erzielt wird.

Ein noch nicht vollständig gelöstes Problem stellen bei einem derartigen Biegeträger die verschiedene Schweißverbindungen dar, mittels derer die Stegbleche, Querwände, Kragarme, Deckbleche und Obergurte miteinander verbunden sind. Diejenigen Schweißnähte beispielsweise, die die Kragarme und Schotten mit den Stegblechen verbinden und an denen praktisch der gesamte Fahrweg abgestützt ist, bilden sogenannte Kreuzstöße, die vor allem im elastisch verformten Zustand des Biegeträgers und beim Überfahren eines Fahrzeugs stark beansprucht werden und die Dauerfestigkeit des Biegeträgers begrenzen. Ermüdungsrisse werden daher in diesen Schweißnähten zuerst auftreten. Insbesondere bei 3-Wege-Weichen führen die Zwangsverformungen und der Fahrbetrieb zu hohen Spannungsamplituden, die die Ermüdungsgefahr noch vergrößern. Nachteilig ist außerdem, dass die Schweißnähte zum Teil von außen weder ohne weiteres einsehbar noch zugänglich sind. Das gilt z. B. für die Verbindungen zwischen dem Obergurt und den Deckblechen sowie für die nahe am Obergurt endenden Verbindungen zwischen den Stegblechen und an den Kragarmen vorgesehenen Innenkanten. Dort vorhandene Schweißnähte können daher mit den im Stahlbau üblichen Rissprüfmethoden und -geräten nicht überprüft und ggf. ausgebessert werden. Schließlich ist die Zuordnung eindeutiger Kerbfälle schwierig, weshalb eine sichere Berechnung der Lebensdauer der Weichenkonstruktion kaum möglich und daher sicherheitshalber eine reduzierte Lebensdauer anzunehmen ist.

Ausgehend davon liegt der Erfindung das technische Problem zugrunde, den Biegeträger der eingangs bezeichneten Gattung dahingehend zu verbessern, dass er eine erhöhte Ermüdungsfestigkeit besitzt und eine größere Anzahl von Weichenverstellungen und Fahrzeugüberfahrten ermöglicht.

Die Lösung dieses Problems erfolgt erfindungsgemäß mit den kennzeichnenden Merkmalen des Anspruchs 1.

Der Kern der Erfindung wird darin gesehen, dass die Kragarme in je eine Druck- und Zugstrebe unterteilt sind. Dadurch ist eine Verteilung der aus dem Fahrbetrieb und der Zwangsverformung resultierenden Kräfte auf Zugkräfte, die im wesentlichen nur auf die Zugstreben und in y-Richtung wirken, und auf Druckkräfte, die im wesentlichen nur auf die Druckstreben und überwiegend in z-Richtung wirken, möglich. Diese Kräfte brauchen daher nicht mehr allein von den Innenkanten bzw. von den diese mit den Stegblechen verbindenden Schweißnähten aufgenommen werden. Weiter ermöglicht es die Erfindung, die Innenkanten der Druckstreben und die mit den Obergurten verbundenen Enden der Zugstreben mit ausreichenden Abständen voneinander anzuordnen. Dadurch werden nicht einsehbare und unzugängliche Schweißnähte weitgehend vermieden. Außerdem können vor allem die der Gefahr des Reißens unterliegenden, tragenden Schweißnähte so angeordnet werden, dass sie gut einsehbar und bei Bedarf besser als bisher von außen her zugänglich sind. Wegen der reduzierten Belastungen im Bereich der Kreuzstöße können außerdem günstigere Kerbfälle zugeordnet werden, d.h. die Schweißnähte können so ausgebildet werden, daß in Normen definierte Kerbfälle eindeutig zugeordnet werden können. Insgesamt führt die Erfindung daher zu reduzierten Spannungen in den Schweißnähten, einer erhöhten Ermüdungsfestigkeit und einer höheren Lebensdauer der gesamten Weichenanordnung.

Weitere vorteilhafte Merkmale der Erfindung ergeben sich aus den Unteransprüchen.

Die Erfindung wird nachfolgend in Verbindung mit der beiliegenden Zeichnung an einem Ausführungsbeispiel näher erläutert. Es zeigen:
Fig. 1 und 2 in je einer schematischen Seitenansicht und Draufsicht eine bekannte, für Magnetschwebebahnen bestimmte Weichenanordnung mit einem Biegeträger;
Fig. 3 eine schematische Draufsicht auf den Biegeträger und an diesem befestigte Ausrüstungsteile der Weichenanordnung nach Fig. 1 und 2;
Fig. 4 und 5 Schnitte längs der Linien IV-IV und V-V der Fig. 3;
Fig. 6 eine schematische Draufsicht entsprechend Fig. 3 auf einen erfindungsgemäßen Biegeträger;
Fig. 7 und 8 Schnitte längs der Linien VII-VII und VIII-VIII der Fig. 6;
Fig. 9 eine Draufsicht auf ein einzelnes Deckblech des Biegeträgers nach Fig. 6;
Fig. 10 einen Schnitt längs der Linie X-X der Fig. 7 allein durch einen Obergurt und eine damit verbundene Zugstrebe eines Kragarms; und
Fig. 11 einen Schnitt längs der Linie XI-XI der Fig. 7 allein durch ein Zugband eines Deckblechs und eine damit verbundene Zugstrebe eines Kragarms.

Nach Fig. 1 bis 5 enthält eine übliche Weichenanordnung in Form einer Biegeweiche für Magnetschwebebahnen einen biegbaren, aus Stahl bestehenden und über die ganze Länge der Weiche erstreckten, z.B. ca. 78 m langen Biegeträger 1. Der Biegeträger 1 enthält ein in einer Längs- bzw. Fahrtrichtung (= x-Richtung) erstrecktes Tragelement in Form eines Hohlprofils 2, das vorzugsweise aus einem Kastenprofil mit rechteckigem Querschnitt besteht, wobei die senkrecht zur x-Richtung bzw. parallel zur z-Richtung eines gedachten Koordinatensystems erstreckte Höhe größer als die Breite ist. Das Hohlprofil 2 ist gemäß Fig. 4 und 5 aus einem Obergurt 3, einem Untergurt 4 und zwei diese verbindenden Seitenteilen bzw. Stegblechen 5 gebildet, die im Einbauzustand im wesentlichen vertikal und senkrecht zum Obergurt 3 und zum Untergurt 4 angeordnet sind. Zwischen den Stegblechen 5 sind der Versteifung dienende Querwände bzw. Schotten 6 und 7 vorgesehen, wobei sich gemäß Fig. 4 und 5 die Schotten 6, ausgehend vom Obergurt 3, etwa über die halbe Höhe und die Schotten 7 über die ganze Höhe des Hohlprofils 2 erstrecken. Außerdem sind an jedem Stegblech 5 senkrecht von ihm in y-Richtung nach rechts oder links abstehende Stützbleche bzw. Kragarme 8 befestigt, an deren Enden Stege 9 befestigt sind. An den Stegen 9 sind parallel zu den Kragarmen 8 und vorzugsweise in deren Verlängerungen (y-Richtung) angeordnete Rippen 10 befestigt, an deren äußeren Stirnflächen Ausrüstungsteile 11 in Form von der Spurführung der Fahrzeuge dienenden Seitenführschienen montiert sind. Im Ausführungsbeispiel ist an jeder Längsseite des Biegeträgers 1 je eine Seitenführschiene vorgesehen, wobei die Anordnung vorzugsweise spiegelsymmetrisch zu xz-Ebene des gedachten Koordinatensystems ist.

Auf den Oberseiten der Kragarme 8 sind beidseitig des Hohlprofils 2 und in symmetrische Anordnung Deckbleche 12 abgestützt, an denen weitere, nicht dargestellte Ausrüstungsteile in Form von Gleitleisten befestigt sein können, die zum Absetzen der Fahrzeuge dienen und sich wie die Ausrüstungsteile 11 über die ganze Länge des Biegeträgers 1 erstrecken. Schließlich ist der Biegeträger 1 an der Unterseite der Stege 9 mit Ausrüstungsteilen 14 in Form von Statorträgem versehen, die z. B. zur Befestigung von Statorpaketen eines Langstator-Linearmotors dienen.

Die beschriebenen Teile 1 bis 14 bestehen aus Stahl und sind unter Bildung des aus Fig. 1 bis 4 ersichtlichen Biegeträgers 1 durch Schweißen unlösbar miteinander verbunden.

Wie sich aus Fig. 2 ergibt, wird der Biegeträger 1 zur Einstellung der Weichenanordnung von einem durchlaufenden Fahrwegabschnitt A auf einen abzweigenden Fahrwegabschnitt B kontinuierlich um maximal z. B. ca. 3,65 m gebogen. Hierzu ist der Biegeträger 1 auf z. B. sechs Stützen 16 bis 21 abgestützt, wobei er mit einer ersten Stütze, hier der Stütze 16, fest verbunden ist, während er auf den anderen Stützen 17 bis 21 in bekannter Weise quer zur Längsrichtung, d.h. in y-Richtung und im wesentlichen horizontal hin- und herbewegt werden kann.

Die aus Fig. 4 und 5 ersichtichen Ausrüstungsteile 10 und 14 sowie die Deckbleche 12 werden beim Betätigen der Weichenanordnung nicht mit dem Hohlprofil 2 mitgebogen. Sie bestehen vielmehr aus z. B. nur ca. 2 m langen Abschnitten, die im eingebauten Zustand in x-Richtung hintereinander angeordnet und durch schmale Spalte 22 (Fig. 3) voneinander getrennt sind, damit sie sich beim Biegen des Hohlprofils 2 automatisch längs eines Polygonzugs anordnen. Außerdem sind die Deckbleche 12 zweckmäßig mit parallel zur x- und y-Achse verlaufenden Schlitzen 12a versehen, um die Verbiegung des Hohlprofils 2 zu erleichtern und Verwerfungen bzw. Faltungen der Deckbleche 12 in z-Richtung zu vermeiden, die sich aufgrund ihrer Ankopplung an die Kragarme 8 ergeben könnten.

Weichenanordnungen mit Biegeträgern 1 der beschriebenen Art sind dem Fachmann u.a. aus dem Dokumenten DE 202 08 421 U1 und DE 10 2004 015 495 A1 allgemein bekannt.

Die eingangs erläuterten Probleme des beschriebenen Biegeträgers 1 ergeben sich vor allem durch in Fig. 3 und 4 teilweise mit dem Bezugszeichen 24 angedeutete Schweißnähte im Bereich der Kreuzstöße zwischen den Innen- und Außerseiten der Stegbleche 5, den Schotten 6, 7 und Innenkanten 8a der Kragarme 8. Diese Schweißnähte 24 tragen nicht nur die Kragarme 8 und die mit ihnen verbundenen Ausrüstungsteile 11 und 14, sondern auch die beim Überfahren eines Fahrzeugs auftretenden Lasten. Auch die Deckbleche 12 sind nahezu ausschließlich auf den Kragarmen 8 abgestützt und längs kurzer Mittelstege 12b und unter Bildung weiterer Schweißnähte 25 auch mit den Hohlprofilen 2 bzw. deren Obergurten 3 verbunden (vgl. Fig. 3 und 5). Die ebenfalls mit je einem zugeordneten Kragarm 8 verbundenen Endabschnitte 12c der Deckbleche 12 haben dagegen keine Verbindung mit dem Hohlprofil 2, sondern sind von diesem durch weitere Spalte 26 (Fig. 3 und 4) getrennt. Die Schweißnähte 25 und die oberen Enden der Schweißnähte 24 der Kreuzstöße sind nicht von allen erforderlichen Seiten her einsehbar und zugänglich, was notwendige Wartungs- und Instandhaltungsarbeiten erschwert bzw. verhindert.

Demgegenüber enthält ein erfindungsgemäßer Biegeträger 31 gemäß Fig. 6 bis 11 zwar wie bisher ein Hohlprofil 32, das aus einem Obergurt 33, einem Untergurt 34, Stegblechen 35 und Schotten 36, 37 zusammengesetzt ist, sowie Kragarme 38, an denen Stege 39, Rippen 40, Ausrüstungsteile 41, mit Schlitzen 42a, Mittelabschnitten 42b und Endabschnitten 42c versehene Deckbleche 42 und Ausrüstungsteile 44 befestigt sind, doch sind die Kragarme 38 und Deckbleche 42 anders als bisher gestaltet.

Wie insbesondere Fig. 6 bis 8 zeigen, wobei in Fig. 6 im Gegensatz zu Fig. 3 auf beiden Seiten des Hohlprofils 32 nur jeweils ein Deckblech 42 dargestellt ist, weisen die Kragarme 38 zwei ineinander übergehende Abschnitte auf, von denen ein unterer Abschnitt als eine mit einer Innenkante 38a versehene Druckstrebe 38b und oberer Abschnitt als eine Zugstrebe 38c ausgebildet ist. Die Druckstrebe 38b ist mit ihrer Innenkante 38a an ein zugehöriges Stegblech 35 angebunden und durch Schweißen mit diesem verbunden. Von der Innenkante 38a und damit vom Hohlprofil 32 aus erstreckt sich die Druckstrebe 38b schräg nach oben und außen bis zu einem Übergangsbereich 38d, der mit dem Steg 39 verschweißt ist. An diesen Übergangsbereich 38d ist die Zugstrebe 38c angeformt, die sich von dort aus im wesentlichen in y-Richtung und zum Hohlprofil 2 hin erstreckt und mit der Druckstrebe 38b einen spitzen Winkel einschließt. Die Teile 38a bis 38d sind, wie Fig. 6 zeigt, vorzugsweise an einem planparallelen, einstückig hergestellten Blechbauteil vorgesehen. Außerdem zeigt ein Vergleich der Fig. 7 und 8, daß diejenigen Druckstreben 38b, die an einem über etwa eine Hälfte der Höhe des Hohlprofils 2 erstreckten Schott 6 abgestützt sind, an einer entsprechend kurzen Innenkante 38a enden (Fig. 7), wohingegen diejenigen Druckstreben 38b, die an ein im wesentlichen über die ganze Höhe des Hohlprofils 32 erstrecktes Schott 37 angrenzen, mit einer in z-Richtung erstreckten Verlängerung 38e versehen sind und daher eine entsprechend verlängerte Innenkante 38a aufweisen (Fig. 8), die bis nahe an den Untergurt 4 heranreicht.

Die Deckbleche 42 sind, wie insbesondere Fig. 9 in einer Einzeldarstellung des in Fig. 6 linken Deckblechs erkennen läßt, nach einem besonders bevorzugten und bisher für am besten gehaltenen Ausführungsbeispiel der Erfindung im Bereich ihrer beiden Endabschnitte 42c mit je einer zum Hohlprofil 32 hin offenen Aussparung 42d versehen, in die jeweils ein an das Deckblech 42 angeformtes, im wesentlichen in y-Richtung erstrecktes Zugband 42e ragt.

Aufgrund der beschriebenen Unterschiede zum Stand der Technik führt eine im übrigen weitgehend zu Fig. 1 bis 5 analoge Konstruktion zu den folgenden, durch Schweißnähte geschaffenen und aus Fig. 6 bis 11 ersichtlichen Anbindungen der Kragarme 38 und Deckbleche 42 untereinander und an den Obergurten 3 und den Stegblechen 35:
1. Die Außenseiten der Stegbleche 35 sind nur mit den Innenkanten 38a der Druckstreben 38b der Kragarme 38 verbunden.
2. Die den Endabschnitten 42c der Deckbleche 42 zugeordneten Kragarme 38 (Fig. 6 und 7) sind mit ihren Zugstreben 38c an den Unterseiten der Zugbänder 42e der Deckbleche 42 befestigt.
3. Die den Mittelstegen 42b der Deckbleche 42 zugeordneten Kragarme 38 (Fig. 6 und 8) sind mit ihren Zugstreben 38c an den Unterseiten dieser Mittelstege 42b befestigt.
4. Dem Hohlprofil 32 zugewandte Ende der Mittelstege 42b und der Zugbänder 42d der Deckbleche 42 sind längs kurzer Schweißnähte 45 und 46 mit dem Obergurt 33 des Hohlprofils 32 verbunden. Zu diesem Zweck ist der Obergurt 33 vorzugsweise mit seitlich angeformten Ansätzen 33a und 33b versehen, die in x-Richtung Abstände voneinander aufweisen, die den Abständen der Mittelstege 42b und der Zugbänder 42e voneinander entsprechen. Außerdem stehen diese Ansätze 33a, 33b etwas in Richtung der Deckbleche 42 vor, da die Enden der Mittelstege 42b und der Zugbänder 42e etwas vor einer seitlichen inneren Längskante 42f (Fig. 9) der Deckbleche 42 enden.
5. Die Zugstreben 38c der Kragarme 38 sind mit ihren dem Hohlprofil 32 zugewandten Enden mit dem Obergurt 33 verschweißt. Zu diesem Zweck sind einerseits dessen Ansätze 33a und 33b an ihren Unterseiten und andererseits die dem Hohlprofil 32 zugewandten Enden der Zugstreben 38c an ihren Oberseiten in der aus Fig. 7 und 8 ersichtlichen Weise abgeschrägt bzw. mit schräg verlaufenden Anlageflächen versehen, die beim Zusammenbau des Biegeträgers 31 zur gegenseitigen Anlage kommen und entsprechend schräg angeordnete Grenzflächen 47 bilden. Die Verschweißung erfolgt vorzugsweise an beiden Seiten der Ansätze 33a und 33b, wie in Fig. 10 in einem Schnitt dargestellt ist, der nur die Zugstrebe 38c und einen zugehörigen Ansatz 33a des Obergurts im Bereich der Grenzfläche 47 in starker Vergrößerung zeigt. Mit dem Bezugszeichen 48 sind hier die beidseits des Ansatzes 33a angebrachten Schweißnähte angedeutet.

Dagegen zeigt Fig. 11 einen schematischen, vergrößerten Schnitt im Bereich der Verbindung eines Zugbandes 42e des Deckblechs 42 und einer Zugstrebe 38c eines zugeordneten Kragarms 38, wobei entsprechend Fig. 9 beidseitig des Zugbandes 42e die zugehörigen Teile der im Deckblech 42 angebrachten Aussparung 42d zu sehen sind. In y-Richtung verlaufende Schweißnähte 49 sind ebenfalls angedeutet.
6. Schließlich sind die Kragarme 38 mit ihren Übergangsbereichen 38d bzw. den außen liegenden Verlängerungen der Zugstreben 38c mit den hinter den Aussparungen 42d und Mittelstegen 42b liegenden Teilen der Deckbleche 42 verschweißt, wie sich insbesondere aus Fig. 6 bis 8 ergibt.

Die beschriebene Konstruktion des Biegeträgers 32 bringt zahlreiche Vorteile mit sich. Zunächst werden aufgrund der beschriebenen Form der Kragarme 38 alle auf den Fahrweg wirkenden, aus dem Fahrbetrieb und der Zwangsverformung resultierenden Kräfte (z.B. Pfeil F in Fig. 7) auf die Zug- und Druckstreben 38b, 38c verteilt, wie durch Pfeile 50 in Fig. 7 und 8 angedeutet ist. Dadurch werden den Schweißnähten 24 (Fig. 3) entsprechende, die Druckstreben 38b mit den Stegblechen 35 verbindende Schweißnähte 51 (Fig. 6) im Bereich der Kreuzstöße erheblich entlastet. Vorteilhaft ist ferner, daß es möglich ist, die tragenden Schweißnähte, zu denen vor allem die Schweißnähte 48 und 51 gehören, mit einem in z-Richtung vergleichsweise großen Abstand voneinander anzuordnen. Insbesondere werden die Abstände zwischen den dem Obergurt 33 zugewandten Enden der Zugstreben 38c und den in z-Richtung oberen Enden der Innenkanten 38a der Druckstreben 38b entsprechend Fig. 7 und 8 vorzugsweise so groß gewählt, daß die Schweißnähte 48, 51 nicht nur von allen erforderlichen Seiten einsehbar sind, sondern auch mit üblichen Prüf- oder Instandhaltungsgeräten leicht erreicht werden können. Dadurch wird z.B. das Ausbessern von Rissen oder das Nachweißen von Schweißnähten erleichtert. Weiterhin werden unerwünscht große Kerbspannungen vermieden, was die Ermüdungsfestigkeit und die berechenbare Lebensdauer der Weichenanordnung insgesamt günstig beeinflußt. Ferner können die Grenzflächen 47 mit speziellen Krümmungen versehen werden, die das Auftreten ungünstiger Kerbspannungen in diesen Bereichen weitgehend vermeiden. Ein weiterer wesentlicher Vorteil besteht schließlich darin, daß eine Verbiegung des Biegeträgers 31 zu einer elastischen Zwangsverformung der Zugbänder 42e der Deckbleche 42 führt, was die Flexibilität des Biegevorgangs begünstigt und Verwerfungen der Deckbleche 42 sicher vermeidet. Unabhängig davon sind die verschiedenen Fahrbahnteile auch weiterhin einfach herstellbar.

Die Erfindung ist nicht auf das beschriebene Ausführungsbeispiel beschränkt, das auf vielfache Weise abgewandelt werden könnte. Das gilt insbesondere für die aus Fig. 6 und 9 ersichtliche Form und Größe der Schlitze 42a und Aussparungen 42d in den Deckblechen 42 und die Verbindungen der Deckbleche 42 und Kragarme 38 mit den Ausrüstungsteilen 41 und 44. Ferner kann die spezielle Form der Deckbleche 42 sowie der Kragarme 38 und deren Druck- und Zustreben 38b, 38c von den Bedürfnissen des Einzelfalls abhängig gemacht werden. Schließlich versteht sich, daß die verschiedenen Merkmale auch in anderen als den beschriebenen und dargestellten Kombinationen angewendet werden können.

## Patentansprüche

1. Biegeträger aus Stahl für eine Weichenanordnung bei Magnetschwebebahnen, enthaltend wenigstens ein in einer Längsrichtung (x) erstrecktes und in einer Querrichtung (y) biegbares, kastenförmiges Hohlprofil (32), das seitliche Stegbleche (35) und einen mit diesen verbundenen Obergurt (33) aufweist, eine Mehrzahl von in Längsrichtung (x) beabstandeten, in der Querrichtung (y) erstreckten und mit Außenseiten der Stegbleche (35) verbundenen Kragarmen (38) und eine Mehrzahl von in der Längsrichtung (x) hintereinander angeordneten, durch schmale Spalte (22) voneinander getrennten und auf den Kragarmen (38) abgestützten Deckblechen (42), die je einen mit dem Obergurt (33) und einem zugeordneten Kragarm (38) verbundenen Mittelsteg (42b) und zwei mit je einem anderen zugeordneten Kragarm (38) verbundene Endabschnitte (42c) aufweisen, wobei die Verbindungen zwischen den Stegblechen (35), Kragarmen (38) und Deckblechen (42) aus Schweißverbindungen bestehen, **dadurch gekennzeichnet, dass** die Kragarme (38) je eine mit dem Hohlprofil (32) verbundene und von diesem aus schräg nach oben und außen ragende Druckstrebe (38b) und eine an ein äußeres Ende der Druckstrebe (38b) angeformte, zum Hohlprofil (32) hin ragende Zugstrebe (38c) aufweisen, mittels derer sie mit dem Mittelsteg (42b) bzw. den Endabschnitten (42c) der zugeordneten Deckbleche (42) und mit dem Obergurt (33) verbunden sind.

2. Biegeträger nach Anspruch 1, **dadurch gekennzeichnet, daß** die Endabschnitte (42c) der Deckbleche (42) mit zum Hohlprofil (32) hin offenen Aussparungen (42d) und in diese ragenden, flexiblen Zugbändern (42e) versehen sind, mittels derer sie mit den Zugstreben (38c) der zugeordneten Kragarme (38) verbunden sind, und daß die Zugbänder (42e) mit dem Obergurt (33) verbundene Enden aufweisen.

3. Biegeträger nach Anspruch 2, **dadurch gekennzeichnet, dass** der Obergurt (33) mit seitlich angeformten, in der Längsrichtung (x) beabstandeten Ansätzen (33a, 33b) versehen und mittels dieser mit den Mittelstegen (42b) und Zugbändern (42e) verbunden ist.

4. Biegeträger nach Anspruch 3, **dadurch gekennzeichnet, dass** die Ansätze (33a, 33b) und diesen zugewandte Enden der Zugstreben (38c) längs abgeschrägter Anlageflächen miteinander verbunden sind.

5. Biegeträger nach einem der Ansprüche 1 bis 4, **dadurch gekennzeichnet, dass** zwischen an den Stegblechen (35) befestigten Innenkanten (38a) der Druckstreben (38b) und mit dem Obergurt (33) verbundenen Enden der Zugstreben (38c) jeweils den Zugang zu den Schweißverbindungen ermöglichende Abstände vorgesehen sind.

## Claims

1. A flexible steel support for a switch arrangement in maglev railways, containing at least one box-shaped hollow profile (32) which extends in a longitudinal direction (x), can be bent in a transverse direction (y) and has lateral web plates (35) and a top chord (33) connected to them, a plurality of cantilever arms (38) which are spaced apart in the longitudinal direction (x), extend in the transverse direction (y), and are connected to outer sides of the web plates (35), and a plurality of cover plates (42) which are arranged one behind the other in the longitudinal direction (x), are separated from each other by narrow gaps (22), are supported on the cantilever arms (38), and have a central web (42b) which is connected to the top chord (33) and an associated cantilever arm (38) and two end sections (42c) which are connected to another associated cantilever arm (38), the connections between the web plates (35), cantilever arms (38) and cover plates (42) consisting of welded joints, **characterised in that** each cantilever arm (38) has a strut (38b) which is connected to the hollow profile (32) and projects obliquely upwards and outwards from the latter and a tie (38c) formed on the outer end of the strut (38b) which projects towards the hollow profile (32) and by means of which the arms are connected to the central web (42b) or the end sections (42c) of the associated cover plates (42) and to the top chord (33).

2. The flexible support according to Claim 1, **characterised in that** the end sections (42c) of the cover plates (42) are provided with cut-outs (42d) which are open towards the hollow profile (32) and flexible tie rods (42e) which project into the cut-outs and by means of which the cover plates are connected to the ties (38c) of the associated cantilever arms (38), and that the tie rods (42e) have ends which are connected to the top chord (33).

3. The flexible support according to Claim 2, **characterised in that** the top chord (33) is provided with laterally formed projections (33a, 33b) which are spaced apart in the longitudinal direction (x) and by means of which the top chord is connected to the central webs (42b) and tie rods (42e).

4. The flexible support according to Claim 3, **characterised in that** the projections (33a, 33b) and ends of the ties (38c) which face the projection are connected to each other along chamfered bearing faces.

5. The flexible support according to one of Claims 1 to 4, **characterised in that** spaces allowing access to the welded connections are provided in each case between inner edges (38a), which are fastened to the web plates (35), of the struts (38b) and ends, which are connected to the top chord (33), of the struts.

## Revendications

1. Support flexible en acier pour un dispositif d'aiguillage sur des trains à suspension magnétique, contenant au moins un profilé creux (32) en forme de caisson, flexible dans une direction transversale (y) et étendu dans une direction longitudinale (x), qui présente des tôles d'âme latérales (35) et une membrure supérieure (33) reliée à celles-ci, une pluralité de cantilevers (38) espacés dans la direction longitudinale (x), étendus dans la direction transversale (y) et reliés aux côtés extérieurs des tôles d'âme (35) et une pluralité de tôles de couvercle (42) disposées les unes derrière les autres dans la direction longitudinale (x), séparées les unes des autres par des interstices étroits (22) et appuyés sur les cantilevers (38), qui présentent respectivement un gradin central (42b) relié à la membrure supérieure (33) et à un cantilever coordonné (38) et deux portions d'extrémité (42c) reliées respectivement à un autre cantilever coordonné (38), dans lequel les liaisons entre les tôles d'âme (35), les cantilevers (38) et les tôles de couvercle (42) sont constituées de liaison par soudure, **caractérisé en ce que** les cantilevers (38) présentent respectivement un arc-boutant (38b) relié au profilé creux (32) et dépassant vers l'extérieur en oblique vers le haut à partir de celui-ci et un tirant (38c) dépassant vers l'intérieur par rapport au profil creux (32), façonné sur une extrémité extérieure de l'arc-boutant (38b), au moyen duquel ils sont reliés au gradin central (42b), respectivement aux portions d'extrémité (42c) des tôles de couvercle (42) coordonnées et à la membrure supérieure (33).

2. Support flexible selon la revendication 1, **caractérisé en ce que** les portions d'extrémité (42c) des tôles de couvercle (42) sont pourvues de cavités (42d) ouvertes vers l'intérieur par rapport au profilé creux (32) et des bandes de traction flexibles (42e) dépassant à l'intérieur de celles-ci, au moyen desquelles elles sont reliées aux tirants (38c) des cantilevers coordonnés (38), et **en ce que** les bandes de traction (42e) présentent des extrémités reliées à la membrure supérieure (33).

3. Support flexible selon la revendication 2, **caractérisé en ce que** la membrure supérieure (33) est pourvue d'épaulements (33a, 33b) façonnés latéralement, espacés dans la direction longitudinale (x) et est reliée au moyen de ceux-ci aux gradins centraux (42b) et aux bandes de traction (42e).

4. Support flexible selon la revendication 3, **caractérisé en ce que** les épaulements (33a, 33b) et les extrémités des tirants (38c) coordonnées à ceux-ci sont reliés les uns aux autres le long de surfaces de positionnement chanfreinées.

5. Support flexible selon une des revendications 1 à 4, **caractérisé en ce que** entre les arêtes intérieures (38a) fixées sur les tôles d'âme (35) des arcs-boutants (38b) et les extrémités des tirants (38c) reliées à la membrure supérieure (33), des espacements permettant respectivement l'accès aux liaisons par soudure sont prévus.
